# EUROPÄISCHE PATENTSCHRIFT

(11) **EP 2 053 335 B1**
(45) Veröffentlichungstag und Bekanntmachung des Hinweises auf die Patenterteilung: **20.07.2011**
(21) Anmeldenummer: 08014824.0
(22) Anmeldetag: 21.08.2008
(51) Int. Cl.: F28F 13/18

(54) **Plattenwärmetauscher zur Beaufschlagung eines Zuluftstroms mit Kühlenergie**
Plate heat exchanger for charging an air feed with cooling energy
Echangeur thermique à plaques destiné à la soumission d'un flux d'air entrant à une énergie de refroidissement

(30) Priorität: 26.10.2007 DE 102007051699
(43) Veröffentlichungstag der Anmeldung: 29.04.2009
(73) Patentinhaber: Klingenburg GmbH, 45968 Gladbeck (DE)
(72) Erfinder: Klingenburg, Hans, 45239 Essen (DE); Westerdorf, Thomas, 44805 Bochum (DE)
(74) Vertreter: Lelgemann, Karl-Heinz

(56) Entgegenhaltungen:
- EP-A- 1 840 486
- DE-A1- 4 129 700
- DE-A1-102005 003 543
- US-B1- 6 500 490

## Beschreibung

Die Erfindung bezieht sich auf eine Anordnung nach dem Oberbegriff des Anspruchs 1. So eine Anordnung ist aus DE-A-10 2005 003 543 bekannt.

Mittels derartiger Plattenwärmetauscher werden z.B. Zuluftströme in klimatisierte Bereiche gekühlt. Um eine ausreichende Kühlwirkung zur Verfügung stellen zu können, wird gemäß einer nicht veröffentlichen Ausführungsform der Kühlluftstrom stromauf, d.h. vor dem Plattenwärmetauscher, mittels einer geeigneten Bedüsungseinrichtung befeuchtet. Der Befeuchtungsbetrieb der Bedüsungsvorrichtung erfolgt gemäß einer nicht veröffentlichen Ausführungsform mit zeitlicher Taktung, da eine kontinuierliche Befeuchtung des Kühlluftstroms zur Folge hätte, dass äußerst kleine Düsenbohrungen realisiert werden müssten. Derartig kleine Düsenbohrungen haben jedoch zur Folge, dass sie leicht zusetzen und damit Unregelmäßigkeiten beim Betrieb der Bedüsungseinrichtung zur Folge haben. Hierdurch können betriebliche Störungen auftreten. Aufgrund der zeitlichen Taktung der Befeuchtung des Kühlluftstroms ist der Feuchtigkeitsanfall im Plattenwärmetauscher nicht konstant. Dies resultiert darin, dass die Schichtdicke der Feuchteschicht auf der dem Kühlluftstrom ausgesetzten Seite jeder Wärmetauscherplatte nicht konstant ist, sondern je nach aktueller Feuchtebeaufschlagung des Kühlluftstroms zu- bzw. abnimmt. Derartige Schwankungen in der Feuchtigkeitsdichte auf den dem Kühlluftstrom ausgesetzten Seiten der Wärmetauscherplatten des Plattenwärmetauschers haben zur Folge, dass auf der dem Zuluftstrom ausgesetzten Seite der Wärmetauscherplatten des Plattenwärmetauschers Temperaturschwankungen auftreten, die im Betrieb eines derartigen Plattenwärmetauschers unerwünscht sind.

Es hat Versuche gegeben, diese Unregelmäßigkeit durch eine auf der dem Kühlluftstrom ausgesetzten Seite der Wärmetauscherplatten vorgesehene Papierwerkstoffschicht zu beseitigen, die als Speichermedium für Feuchtigkeit fungieren kann. Jedoch stellte sich heraus, dass derartige Papierwerkstoffschichten zu Verunreinigungen und insbesondere Verkeimungen neigen, was im Betrieb eines derartigen Plattenwärmetauschers, der üblicherweise Klimatisierungszwecken dient, erhebliche negative Auswirkungen hat.

Der Erfindung liegt die Aufgabe zugrunde, einen Plattenwärmetauscher der eingangs geschilderten Gattung derart weiterzubilden, dass er, ohne dass Verunreinigungen oder Verkeimungen auftreten, auf der dem Zuluftstrom ausgesetzten Seite seiner Wärmetauscherplatten ein quasi konstantes Temperaturniveau zur Verfügung stellen kann.

Diese Aufgabe wird erfindungsgemäß dadurch gelöst, dass die hydrophile Lackbeschichtung auf der vom Kühlluftstrom kontaktierten Seite der Wärmetauscherplatte so ausgebildet ist, dass in ihr Feuchtigkeit aus dem Kühlluftstrom speicherbar ist. Durch dieses Speichermedium kann Feuchtigkeit aufgenommen werden, die in denjenigen Zeiträumen, in denen die zeitlich getaktete Bedüsungseinrichtung, die stromauf bzw. vor dem Plattenwärmetauscher den Kühlluftstrom mit Feuchtigkeit beaufschlagt, nicht in Betrieb ist. Durch diese Feuchtigkeitsabgabe aus dem Speichermedium an die freie Oberfläche der hydrophilen Lackbeschichtung kann eine weitestgehend konstante Schichtdicke der Benetzung auf dieser freien Oberfläche sichergestellt werden, die letztlich dazu führt, dass auf der dem Zuluftstrom ausgesetzten Seite der Wärmetauscherplatten des Plattenwärmetauschers keine Temperaturschwankungen auftreten.

In der hydrophilen Lackbeschichtung der vom Kühlluftstrom kontaktierten Seiten der Wärmetauscherplatten ist ein anorganisches Speichermedium vorgesehen, so dass jedwede für den Betrieb des Plattenwärmetauschers kritische Verunreinigungen und Verkeimungen zuverlässig vermieden werden.

Als anorganisches Speichermedium besonders vorteilhaft hat sich Zeolith erwiesen, der in einfacher Weise in der hydrophilen Lackbeschichtung vorgesehen werden kann. Insbesondere in nanokristalliner Form hat sich Zeolith als vorteilhaft erwiesen, wobei vorzugsweise ein Partikeldurchmesser < 1000 nm (Nanometer) und insbesondere zwischen 100 nm und 500 nm eingehalten werden sollte. Derartige Zeolithwerkstoffe können in hervorragender Weise im Zusammenwirken mit der hydrophilen Lackbeschichtung Feuchtigkeit innerhalb der Beschichtung selbst speichern, wobei diese Feuchtigkeit in Stillstandszeiten der im Kühlluftstrom stromauf bzw. vor dem Plattenwärmetauscher angeordneten Bedüsungseinrichtung an die freie Oberfläche der Lackbeschichtung abgegeben werden kann.

Beim den Plattenwärmetauscher durchströmenden Kühlluftstrom kann es sich um einen Abluftstrom oder um einen Außenluftstrom oder um eine Mischung aus Abluft- und Außenluftstrom handeln, wobei der so gestaltete Kühlluftstrom vorzugsweise adiabat befeuchtet wird.

Die Wärmetauscherplatten des Plattenwärmetauschers können aus einem metallischen Werkstoff oder aus Kunststoff ausgebildet sein.

Im Folgenden wird die Erfindung anhand einer Ausführungsform unter Bezugnahme auf die Zeichnung näher erläutert, in deren einziger Figur eine Wärmetauscherplatte eines erfindungsgemäßen Plattenwärmetauschers prinzipiell gezeigt ist.

Ein erfindungsgemäßer Plattenwärmetauscher hat eine Vielzahl von in an sich bekannter Weise mit Abstand zueinander angeordneten Wärmetauscherplatten 1, von denen in der einzigen Figur eine abschnittsweise dargestellt ist. Jede dieser Vielzahl von Wärmetauscherplatten 1 hat eine Seite 2, welche durch einen Zuluftstrom 3 kontaktiert wird, und eine weitere bzw. andere Seite 4, welche durch einen Kühlluftstrom 5 kontaktiert wird.

Der die Vielzahl von Wärmetauscherplatten 1 aufweisende Plattenwärmetauscher dient dazu, Kühlenergie aus dem Kühlluftstrom 5 zu entziehen und hiermit den Zuluftstrom 3 zu beaufschlagen.

Der Kühlluftstrom 5 wird hierzu stromauf, d.h. vor dem Plattenwärmetauscher, adiabat mit Feuchtigkeit beaufschlagt. Hierzu dient eine in der Figur nicht gezeigte Bedüsungsvorrichtung, die den Kühlluftstrom 5 stromauf des Wärmetauschers befeuchtet. Als Kühlluftstrom 5 kann ein Abluftstrom oder auch ein Außenluftstrom verwendet werden. Der befeuchtete Kühlluftstrom 5 führt mit sich die in ihn eingeleitete Feuchtigkeit zum Plattenwärmetauscher bzw. zu dessen Wärmetauscherplatten 1.

Jede Wärmetauscherplatte 1 des Plattenwärmetauschers ist an ihrer anderen, dem Kühlluftstrom 5 zugewandten und von diesem kontaktierten Seite 4 mit einer hydrophilen Lackbeschichtung 6 versehen. An der Außenseite der hydrophilen Lackbeschichtung 6 setzt sich die im Kühlluftstrom 5 enthaltene Feuchtigkeit in Form einer Feuchtigkeitsschicht ab. Hierbei ist die hydrophile Lackbeschichtung derart ausgeführt, dass die Benetzung ihrer freien Fläche möglichst gleichmäßig erfolgt, so dass die andere Seite 4 der Wärmetauscherplatte 1 möglichst ganzflächig und mit gleicher Dicke benetzt wird. Hierdurch ergeben sich günstige Übertragungsmöglichkeiten für die kühlluftstromseitige Kühlenergie auf den Zuluftstrom 3.

Um bei der zeitlichen Taktung der Bedüsungseinrichtung, mittels der der Kühlluftstrom adiabat befeuchtet wird, eine im wesentlichen konstante Dicke der Benetzungsschicht zu gewährleisten, ist in die hydrophile Lackbeschichtung Zeolith 7 als Speichermedium eingebracht. In dem in der Lackbeschichtung 6 enthaltenen Zeolith 7 kann Feuchtigkeit aufgenommen und gespeichert werden, die bei einem Stillstand der stromauf des Plattenwärmetauschers den Kühlluftstrom 5 beaufschlagenden Bedüsungseinrichtung allmählich an die freie Oberfläche der Lackbeschichtung 6 abgegeben wird, so dass die Schichtdicke der Benetzungsschicht im Wesentlichen konstant bleibt.

Als Zeolith 7 bzw. als Speichermedium wird vorzugsweise ein nanokristalliner Zeolith eingesetzt, der einen Partikeldurchmesser zwischen 100 und 500 nm (Nanometer) aufweist.

## Patentansprüche

1. Anordnung zur Beaufschlagung eines Zuluftstroms (3) mit Kühlenergie, mit einem Plattenwärmetauscher, in dem ein Kühlluftstrom (5) Kühlenergie entziehbar und auf den Zuluftstrom (3) übertragbar ist, wobei der Plattenwärmetauscher Märmetauscherplatten (1) aufweist, die an ihrer einen Seite (2) vom Zuluft- (3) und an ihrer anderen Seite (4) vom Kühlluftstrom (5) kontaktierbar sind und deren vom Kühlluftstrom (5) kontaktierte Seiten (4) mit einer hydrophilen Beschichtung (6) versehen sind, die mit Feuchtigkeit aus dem Kühlluftstrom (5) benetzbar, in der ein anorganisches Speichermedium (7) vorhanden und Feuchtigkeit aus dem Kühlluftstrom (5) speicherbar ist, **dadurch gekennzeichnet, dass** die hydrophile Beschichtung (6) auf der vom Kühlluftstrom (5) kontaktierten Seite (4) der Wärmetauscherplatte (1) als hydrophile Lackbeschichtung (6) ausgebildet ist, und dass die Anordnung eine Bedüsungsvorrichtung aufweist, mittels der ein Abluft- oder ein Außenluftstrom als Kühlluftstrom (5) stromauf des Plattenwärmetauschers adiabat befeuchtbar ist und deren Befeuchtungsbetrieb mit zeitlicher Taktung erfolgt.

2. Plattenwärmetauscher nach Anspruch 1, bei dem in der hydrophilen Lackbeschichtung (6) der vom Kühlluftstrom (5) kontaktierten Seiten (4) der Wärmetauscherplatten (1) Zeolith (7) als anorganisches Speichermedium vorgesehen ist.

3. Plattenwärmetauscher nach Anspruch 2, bei dem als Zeolith ein nanokristalliner Zeolith (7) vorgesehen ist.

4. Plattenwärmetauscher nach Anspruch 3, bei dem der nanokristalline Zeolith (7) einen Partikeldurchmesser < 1000 nm (Nanometer) aufweist.

5. Plattenwärmetauscher nach Anspruch 4, bei dem der nanokristalline Zeolith (7) einen Partikeldurchmesser zwischen 100 nm und 500 nm aufweist.

6. Plattenwärmetauscher nach einem der Ansprüche 1 bis 5, dessen Wärmetauscherplatten (1) aus Metall oder Kunststoff ausgebildet sind.

## Claims

1. An arrangement for exposing a supply air flow (3) to cooling energy, comprising a plate heat exchanger in which cooling energy can be extracted from the cooling air flow (5) and transmitted to the supply air flow (3), wherein the plate heat exchanger has heat exchanger plates (1) which can be contacted on their one side (2) by the supply air flow (3) and on their other side (4) by the cooling air flow (5) and their sides (4) contacted by the cooling air flow (5) are provided with a hydrophilic coating (6) which can be wetted with moisture from the cooling air flow (5), in which an inorganic storage medium (7) is contained, and in which moisture from the cooling air flow (5) can be stored, **characterized in that** the hydrophilic coating (6) on the heat exchanger plate's (1) side (4) contacted by the cooling air flow (5) is formed as hydrophilic lacquer coating (6) and that the arrangement has a nozzling device by means of which an exhaust air flow or an outside air flow as cooling air flow (5) can be moistened adiabatically upstream of the plate heat exchanger and the moistening operation of the same is carried out with chronological clocking.

2. The plate heat exchanger according to claim 1, wherein zeolite (7) is provided as inorganic storage medium in the hydrophilic lacquer coating (6) of the heat exchanger plate's (1) side (4) contacted by the cooling air flow (5).

3. The plate heat exchanger according to claim 2, wherein as zeolite, a nanocrystalline zeolite (7) is provided.

4. The plate heat exchanger according to claim 3, wherein the nanocrystalline zeolite (7) has a particle diameter < 1000 nm (nanometer).

5. The plate heat exchanger according to claim 4, wherein the nanocrystalline zeolite (7) has a particle diameter between 100 nm and 500 nm.

6. The plate heat exchanger according to any one of the claims 1 to 5, the heat exchanger plates (1) of which are formed from metal or plastic.

## Revendications

1. Agencement pour alimenter un flux d'air d'arrivée (3) avec de l'énergie de refroidissement, comprenant un échangeur de chaleur à plaques, dans lequel de l'énergie de refroidissement peut être prélevée sur un flux d'air de refroidissement (5) et transmise au flux d'air d'arrivée (3), l'échangeur de chaleur à plaques présentant des plaques d'échangeur de chaleur (1), qui peuvent être mises en contact par l'un de leurs côtés (2) par le flux d'air d'arrivée (3) et par leur autre côté (4) par le flux d'air de refroidissement (5) et dont des côtés (4), mis en contact par le flux d'air de refroidissement (5), sont dotés d'un revêtement (6) hydrophile, qui peut être humecté avec de l'humidité provenant du flux d'air de refroidissement (5), dans lequel un milieu accumulateur (7) inorganique est présent et de l'humidité provenant du flux d'air de refroidissement (5) peut être stockée, **caractérisé en ce que** le revêtement (6) hydrophile est conçu sous forme de revêtement de laque (6) hydrophile sur le côté (4), mis en contact par le flux d'air de refroidissement (5), de la plaque d'échangeur de chaleur (1), et **en ce que** l'agencement présente un système d'injection par buse, au moyen duquel un flux d'air évacué ou un flux d'air extérieur peut être humecté de façon adiabatique sous forme de flux d'air de refroidissement (5) en amont de l'échangeur de chaleur à plaques et dont le mode d'humidification s'effectue avec une synchronisation dans le temps.

2. Echangeur de chaleur à plaques selon la revendication 1, sur lequel de la zéolite (7) est prévue comme milieu accumulateur inorganique dans le revêtement de laque (6) hydrophile des côtés (4), mis en contact par le flux d'air de refroidissement (5), des plaques d'échangeur de chaleur (1).

3. Echangeur de chaleur à plaques selon la revendication 2, sur lequel une zéolite (7) nanocristalline est prévue comme zéolite.

4. Echangeur de chaleur à plaques selon la revendication 3, sur lequel la zéolite (7) nanocristalline présente un diamètre de particule < 1 000 nm (nanomètres).

5. Echangeur de chaleur à plaques selon la revendication 4, sur lequel la zéolite (7) nanocristalline présente un diamètre de particule compris entre 100 nm et 500 nm.

6. Echangeur de chaleur à plaques selon l'une quelconque des revendications 1 à 5, dont les plaques d'échangeur de chaleur (1) sont conçues en métal ou en matière synthétique.
